# EUROPÄISCHE PATENTSCHRIFT

(11) **EP 0 041 700 B1**
(45) Veröffentlichungstag und Bekanntmachung des Hinweises auf die Patenterteilung: **28.09.1983**
(21) Anmeldenummer: 81104314.0
(22) Anmeldetag: 04.06.1981
(51) Int. Cl.: F28G 1/12

(54) **Reinigungskörper für die Innenreinigung von Röhrenwärmetauschern**
Cleaning bodies for the internal cleaning of tube heat exchangers
Corps de nettoyage pour le nettoyage interne d'échangeurs de chaleur à tubes

(30) Priorität: 10.06.1980 DE 3021697
(43) Veröffentlichungstag der Anmeldung: 16.12.1981
(73) Patentinhaber: Taprogge Gesellschaft mbH, 58300 Wetter (DE)
(72) Erfinder: Bochinski, Rolf, D-4100 Duisburg 29 (DE); Eimer, Klaus, D-4030 Ratingen 5 (DE); Schildmann, Hans Werner, D-5629 Heiligenhaus (DE); Schmitz, Günther, D-4130 Moers (DE)
(74) Vertreter: Michelis, Theodor

## Beschreibung

Die Erfindung betrifft Reinigungskörper für die lnnenreinigung der Röhren von Röhrenwärmetauschern, insbesondere von Dampfkraftkondensatoren, wobei die Reinigungskörper im Kühlwasserstrom mitgeführt und vom Kühlwasser durch die Röhren gepreßt werden und die Reinigungskörper aus einem kugelförmigen Schwammgummikörper und darauf mittels Kleberfilm befestigter Abrasivschicht aus körnigen Abrasivelementen, deren mittlere lineare Erstreckung wesentlich kleiner ist als der Durchmesser des Schwammgummikörpers, bestehen.

Derartige kugelförmige Reinigungskörper sind beispielsweise aus der US-A-3 651 530 bekannt. Sie bestehen aus einem elastisch verformbaren Material mit gleichmäßig über die Oberfläche verteilten einzelnen Spitzen, die die Reinigungswirkung erhöhen sollen. Diese Spitzen können aus dem gleichen, jedoch etwas härteren Material der Reinigungskörper selbst bestehen oder aber in Form metallischer Spitzen einzeln in die Reinigungskörper eingesetzt sein. Derartige Reinigungskörper weisen jedoch nur eine relativ geringe Reinigungswirkung auf, da durch den Abstand zwischen den einzelnen Spitzen nur eine linienförmige Reinigung möglich ist, und nicht eine solche der ganzen Innenfläche des zu reinigenden Rohres. Außerdem eignen sich diese Körper im wesentlichen nur für die Reinigung von Pipelines, die gegenüber Wärmetauscherrohren mit einem Durchmesser von etwa 10 bis 50 mm einen erheblich größeren Durchmesser haben.

Darüber hinaus ist aus der DE-B-1 295 933 ein zylindrischer Reinigungskörper aus Kunstharzschaum bekannt, an dessem Umfang wendelförmig ein Band aus festem Abriebstoff angeordnet ist. Durch die zylindrische Gestaltung des Reinigungskörpers ist es dabei möglich, den Abriebstoff zunächst auf einem bandförmigen Träger anzuordnen und diesen schraubenlinienförmig am Umfang des zylindrischen Reinigungskörpers zu befestigen. Eine derartige Anordnung der Abrasivstoffe über einen entsprechenden Zwischenträger ist jedoch bei einer kugelförmigen Ausbildung der Reinigungskörper nicht möglich.

Wenn man derartige körnige Abrasivelemente in dichter Packung auf einem kugelförmigen Reinigungskörper aus Schwammgummi anbringt, wobei sich mehrere Packungsschichten ergeben können, umgibt eine solche dicke Packungsschicht den Schwammgummikörper wie eine Schale, die die Verformbarkeit der Schwammgummikörper stark beeinträchtigt und bei einer aufgezwungenen Verformung wie eine Schale bricht. Es sind dabei auch höhere Druckdifferenzen erforderlich, um diese Reinigungskörper durch die Röhren zwischen Eintritts- und Austrittswasserkammer des zu reinigenden Kondensators treiben.

Der Erfindung liegt daher die Aufgabe zugrunde, Reinigungskörper zu schaffen, die eine hohe und gleichmäßige abrasive Wirkung bei hoher Lebensdauer und einer guten Verformbarkeit aufweisen und die schon mit einer geringen Druckdifferenz durch die Röhren zu treiben sind.

Zur Lösung dieser Aufgabe ist erfindungsgemäß vorgesehen, daß die allein im Kleberfilm gehaltenen Abrasivelemente in einer derart losen Packung mit Packungszwischenräumen angeordnete sind, daß der Kleberfilm zwischen den einzelnen Abrasivelementen Filmgelenke bildet und die Abrasivschicht mit dem Schwammgummikörper verformbar ist.

Eine derartige lose Packung ist einer Anordnung mit statischer Verteilung der Abrasivelemente in Form einer Einschichtpackung, in der die Abrasivelemente wie die Glieder einer feinen Kette gegeneinander verschiebbar aber durch den Kleberfilm vereinigt sind. Dementsprechend ist die Verformbarkeit der Reinigungskörper insgesamt praktisch nur durch die Verformbarkeit des Schwammgummis selbst bestimmt. Damit ist also eine definierte Verformung schon bei kleinen Kräften gegeben.

In einer solchen losen Packung können sich die einzelnen Abrasivelemente noch berühren. Die Anordnung ist lediglich so zu treffen, daß bei der Verformung der Reinigungskörper gleichsam sprengende Kräfte in der Abrasivschicht nicht mehr auftreten.

In Weiterbildung der Erfindung können die Abrasivelemente als Korundkörner oder auch als Kunststoffkörner oder als kurze Kunststoffmonofilamentabschnitte ausgeführt sein.

Anhand einer schematischen Zeichnung sind Aufbau und Wirkungsweise von Ausführungsbeispielen nach der Erfindung näher erläutert.

Dabei zeigt
Fig. 1 einen Querschnitt durch einen Reinigungskörper im vergrößerten Maßstab,
Fig. 2 einen nochmals vergrößerten Ausschnitt aus einem Reinigungskörper nach Fig. 1 und
Fig. 3 einen vergrößerten Ausschnitt aus einem Reinigungskörper mit einer anderen Abrasivschicht.

Der in den Figuren dargestellte Reinigungskörper ist für die Inenreinigung der Röhren von Röhrenwärmetauschern, insbesondere von Dampfkraftwerkskondensatoren im Umlaufbetrieb bestimmt. Der Reinigungskörper besteht nach Fig. 1 aus einer Schwammgummikugel 1 und einer darauf mittels Kleberfilm 2 befestigten Abrasivschicht aus körnigen Abrasivelementen 3, deren mittleren lineare Erstreckung wesentlich kleiner ist als die des Kugeldurchmessers D. In den Figuren sind die Abrasivelemente 3 dabei aus Gründen einer besseren Darstellung übertrieben gezeichnet.

Wie man insbesondere aus den Darstellungen nach Fig. 2 und 3 ersieht, sind die Abrasivelemente 3 in einer losen Packung, d. h. in einer Einschichtpackung angeordnet, so daß die Abrasivschicht dadurch mit der Schwammgummikugel leicht verformbar ist ohne selbst aufzubrechen. Zwischen den einzelnen Abrasivelementen und/oder Gruppen von einigen Abrasivelementen 3 sind stets Packungszwischenräume freigelassen. Dadurch ergeben sich zwischen den einzelnen Abrasivelementen 3 und/oder deren Gruppen gleichsam als Filmgelenke 4 wirkende Abschnitte, die aus dem Kleberfilm 2 gebildet sind, wodurch die eingangs beschriebenen Verformungen ohne sprengende Kräfte zwischen den einzelnen Abrasivelementen 3 möglich sind.

Bei den Ausführungsbeispielen nach Fig. 1 und 2 bestehen die Abrasivelemente aus Korundkörner 3a. Bei dem Ausführungsbeispiel nach Fig. können die Abrasivelemente aber auch aus kurzen Kunststoffmonofilamentabschnitten 3b bestehen, wobei diese Abschnitte so kurz sind, daß sie noch wie körnige Abrasivelemente wirken.

## Patentansprüche

1. Reinigungskörper für die Innenreinigung der Röhren von Röhrenwärmetauschern, insbesondere von Dampfkraftkondensatoren, wobei die Reinigungskörper im Kühlwasserstrom mitgeführt und vom Kühlwasser durch die Röhren gepreßt werden und die Reinigungskörper aus einem kugelförmigen Schwammgummikörper (1) und darauf mittels Kleberfilm (2) befestigte Abrasivschicht aus körnigen Abrasivelementen (3), deren mittlere lineare Erstreckung wesentlich kleiner ist als der Durchmesser des Schwammgummikörpers (1), bestehen, dadurch gekennzeichnet, daß die allein im Kleberfilm (2) gehaltenen Abrasivelemente (3) in einer derart losen Packung mit Packungszwischenräumen angeordnet sind, daß der Kleberfilm (2) zwischen den einzelnen Abrasivelemenₜen (3) Filmgelenke (4) bildet, und die Abrasivschicht mit dem Schwammgummikörper (1) verformbar ist.

2. Reinigungskörper nach Anspruch 1, dadurch gekennzeichnet, daß die Abrasivelemente (3) als Korundkörner (3a) ausgeführt sind.

3. Reinigungskörper nach Anspruch 1, dadurch gekennzeichnet, daß die Abrasivelemente (3) als Kunststoffkörner oder kurze Kunststoffmonofilamentabschnitte (3b) ausgeführt sind.

## Claims

1. Cleaning bodies for the internal cleaning of the pipes of pipe heat exchangers, in paricular steam power condensers, the cleaning bodies being entrained by the flow of cooling water and being forced through the pipes by the cooling water, and the cleaning bodies comprise a spherical sponge rubber body (1) and an abrasive layer of granular abrasive elements (3) which is attached to the body by an adhesive film (2) and the average linear exent of which is substantially shorter than the diameter of the sponge rubber body (1), characterised in that the abrasive elements (3) which are held alone in the adhesive film (2) are positioned in a loose packing having packing interspaces such that the adhesive film (2) forms film links (4) between the individual abrasive elements (3), and the abrasive layer may be deformed with the spronge rubber body (1).

2. Cleaning bodies according to claim 1, characterised in that the abrasive elements (3) are designed as corundum grains (3a).

3. Cleaning bodies according to claim 1, characterised in that the abrasvie elements (3) are designed as plastics grains or as short plastics monofilament sections (3b).

## Revendications

1. Corps de nettoyage pour le nettoyage interne des tubes d'échangeurs de chaleur à tubes, notamment de condenseurs de vapeur fournissant de la force motrice, par entraînement des corps de nettoyage dans le courant d'eau de refroidissement et poussée de ceux-ci dans les tubes par l'eau de refroidissement, les corps de nettoyage étant constitués d'un corps sphérique en caoutchouc cellulaire et d'une couche abrasive en éléments abrasifs (3) en grains fixée sur le corps au moyen d'une pellicule de colle (2), l'étendue linéaire moyenne de ces éléments étant nettement plus petite que le diamètre du corps en caoutchouc cellulaire, caractérisé en ce que les éléments abrasifs (3) maintenus seuls dans la pellicule de colle (2) sont disposés suivant un tassement lâche ménageant des espaces intermédiaires de tassement tel que la pellicule de colle (2) forme des jointures de pellicule (4) entre les éléments abrasifs (3) individuels, et la couche abrasive est susceptible d'être déformée avec le corps en caoutchouc cellulaire (1).

2. Corps de nettoyage suivant la revendication 1, caractérisé en ce que les éléments abrasifs (3) sont réalisés en grains de corindon (3a).

3. Corps de nettoyage suivant la revendication 1, caractérisé en ce que les éléments abrasifs (3) sont réalisés en grains de matière plastique ou en courts tronçons (3b) de monofilaments en matière plastique.
